# EUROPÄISCHE PATENTSCHRIFT

(11) **EP 0 090 310 B1**
(45) Veröffentlichungstag und Bekanntmachung des Hinweises auf die Patenterteilung: **03.09.1986**
(21) Anmeldenummer: 83102771.9
(22) Anmeldetag: 21.03.1983
(51) Int. Cl.: C11D 3/37

(54) **Mittel zum Waschen und färbungsschonenden Bleichen von Textilien**
Agent for the laundering and colour-fast bleaching of textiles
Agent pour le lavage de textiles et pour leur blanchissage avec ménagement vis-à-vis de la coloration

(30) Priorität: 29.03.1982 DE 3211532
(43) Veröffentlichungstag der Anmeldung: 05.10.1983
(73) Patentinhaber: Henkel Kommanditgesellschaft auf Aktien, 40191 Düsseldorf (DE)
(72) Erfinder: Weber, Rudolf, D-4000 Düsseldorf 13 (DE); Pochandke, Winfried, D-4019 Baumberg (DE); Andree, Hans, Dr., D-5653 Leichlingen (DE)

## Beschreibung

Die Erfindung betrifft ein Waschmittel auf Basis von nichtionischen Tensiden ooer Gemischen aus nichtionischen und zwitterionischen Tensiden mit einem Gehalt an bleichenden Verbindungen und Zusätzen zum Schutz gefärbter Textilien vor Farbveränderungen und die Verwendung dieses Waschmittels zum gleichzeitigen Waschen und Bleichen verschmutzter Textilien.

Von den Schmutzarten, die auf getragener Wäsche vorhanden sein können, lassen sich manche Flecken nur oder besonders gut durch Bleichen entfernen. Viele Waschmittel enthalten daher bleichend wirkende Verbindungen, die bestimmte Verschmutzungen durch Oxidation entfernen. Die am häufigsten verwendeten oxidierenden Bleichmittel sind Perverbindungen und Aktivchlor-Verbindungen. Die Perverbindungen sind gegenüber Textilfarbstoffen und gegenüber den üblichen Textilfasern wenig aggressiv; sie wirken erst bei erhöhter Temperatur bleichend. Als Aktivchlor-Verbindung wird zum Bleichen meist Natriumhypochlorit verwendet; dieses wirkt bereits in der Kälte gut bleichend, führt aber schon bei mittleren Waschtemperaturen zu schweren Schäden an Textilfasern und -farbstoffen. Organische Aktivchlor-Verbindungen, beispielsweise Dichlorisocyanurat, sind ebenfalls bekannt; auch diese weisen die gleichen Nachteile wie die anorganischen auf, so daß Textilien, die gegenüber bleichend wirkenden Verbindungen empfindlich sind, nicht ohne Schädigung mit Waschmitteln gewaschen werden können, die zur Unterstützung der reinigenden Wirkung Bleichmittel enthalten. Bisher ist es nicht gelungen, diesen Nachteil derartiger Waschmittei zu beseitigen, ohne die Bleichwirkung auf ein unzumutbares Maß zu reduzieren.

Die DE-B-2 232 353 betrifft Waschmittel auf Basis von nichtionischen Tensiden und wasserlöslichen Vinylpyrrolidon-Polymeren, wobei die Waschmittel im wesentlichen frei von anionischen Tensiden sind. Diese Waschmittel, die außerdem zwitterionische Tenside und bleichende Peroxyverbindungen enthalten können, verbessern die Hemmwirkung gegenüber Farbstoffübertragung beim gemeinsamen Waschen von gefärbten und weißen Textilien, verancern aber bleichempfindliche Färbungen in starkem Maße.

In der älteren, nicht vorveröffentlichten Deutschen Patentanmeldung P 31 24 210.3 (DE-A-3 124 210) wird ebenfalls ein Waschmittel vorgeschlagen, das die Farbstoffübertragung bei der gemeinsamen wäsche von farbigen und weißen bzw. hellfarbigen Textilien verhindert. Dieses Waschmittel auf Basis von nichtionischen und/oder zwitterionischen Tensiden enthält synthetische, wasserlösliche, amino- und/oder amidogruppenhaltige Polymere. Bleichende Verbindungen zur Entfernung von bleichbaren Verschmutzungen sind in diesem Waschmittel nicht vorgesehen.

Die DE-A-2 165 900 betrifft Waschmittel, die nichtionische Tenside, Aktivsauerstoff enthaltende bleichende Verbindungen und als Vergrauungsinhibitor spezielle Polyethylenimin-Derivate enthalten können. Die DE-A-2 814 169 betrifft Waschmittel, die neben wenigstens einem Tensid zur Verbesserung der Waschleistung bei niedrigen Temperaturen bestimmte Polyaminoamide und gegebenenfalls Aktivsauerstoff enthaltende bleichende Verbindungen enthalten können. Hinweise darauf, wodurch eine färbungsschonende bleichende Wäsche von empfindlichen Textilien möglich ist, können den beiden zuletzt genannten Literaturstellen nicht entnommen werden.

Aufgabe der vorliegenden Erfindung war daher die Bereitstellung eines Bleichmittel enthaltenden Waschmittels auf Basis von nichtionischen und/oder zwitterionischen Verbindungen mit verbesserter Reinigungswirkung gegenüber bleichbaren Verschmutzungen, wobei bleichempfindliche Textilien geschützt werden.

Es wurde nun gefunden, daß Waschmittel mit einem Gehalt an nichtionischen Tensiden oder Gemischen aus nichtionischen und zwitterionischen Tensiden, bleichenden Verbindungen und wasserlöslichen polymeren, die dadurch gekennzeichnet sind, daß sie synthetische, wasserlösliche, polymere amino- und/oder amidogruppenhaltige Verbindungen aus der Gruppe der Polyethylenimine, Polyamine, Polyaminamide und Polyacrylamide zusammen mit Aktivchlor- oder Aktivsauerstoff-Bleichmitteln und mit wasserlöslichen Melamin- oder Harnstoff-/Formaldehyd-Polymeren enthalten, gute Reinigungs- und Bleichwirkung entfalten, ohne nennenswerte schädigende Wirkung auf gefärbte Textilien auszuüben.

Derartige Polymere sind bekannte, synthetisch hergestellte Verbindungen, die beispielsweise in der Papierindustrie als Retentionsmittel zur besseren Abscheidung der Papierfaser-Rohstoffe und Füllstoffe verwendet werden. Nach ihrem strukturellen Aufbau lassen sich die zuerst genannten Polymere in vier Gruppen einteilen: Polyethylenimine, Polyamine, Polyaminamide und Polyacrylamide, wovon die Polyethylenimine, die Polyamine und Polyaminamide besonders bevorzugt sind.

Geeignete Polyethylenimine werden durch säurekatalysierte Polymerisation von Ethylenimin erhalten und können durch Harnstoff und Epichlorhydrin bzw. Dichlorethan modifiziert werden. Polyethylenimine können primäre, sekundäre oder tertiäre Aminogruppen sowie quartäre Ammoniumgruppen enthalten. Wäßrige Lösungen von Polyethyleniminen reagieren basisch. Das Molekulargewicht kann bis zu etwa 1 000 000 betragen.

Polyamine sind Additions- oder Kondensationsprodukte aus mehrwertigen aliphatischen Aminen und Substanzen mit mehreren reaktionsfähigen Gruppen, z.B. Epichlorhydrin oder Alkylendihalogeniden. Sie enthalten daher stets mehrere sekundäre, tertiäre oder auch quartäre Stickstoffatome, sowie eventuell auch Hydroxylgruppen im Molekül. Sie sind dementsprechend hydrophile, polare Verbindungen, die sich wie Polyelektrolyte verhalten und wasserlöslich sind, soweit sie nicht große hydrophobe Gruppen im Molekül enthalten. In wäßriger Lösung reagieren die Polyamine basisch. Geeignete Verbindungen sind beispielsweise in der US-A-2 969 302 beschrieben.

Polyaminamide enthalten gleichzeitig Amino- und Amidogruppen im Molekül. Sie werden beispielsweise hergestellt durch Kondensation von mehrbasischen Säuren, zum Beispiel zweibasischen, gesättigten, aliphatischen. C₃- bis C₈ - Säuren und Polyaminen, sowie mit Substanzen, die mehrere reaktionsfähige Gruppen enthalten, wie beispielsweise Epichiorhydrin. Auch diese Verbindungen reagieren in wäßriger Lösung basisch. Geeignete Polyaminamide sind zum Beispiel in der US-A-2 926154 beschrieben.

Geeignete Polyacrylamide sind hochmolekulare Polymere mit Molgewichten von mehreren Millionen. Durch Einbau von Carboxylgruppen, die beispielsweise durch partielle Hydrolyse gebildet werden, neben Amidogruppen erhält man anionische Polyacrylamide, während Aminogruppen enthaltende Polyacrylamide in wäßriger Lösung basisch reagieren. Aminogruppen lassen sich zum beispiel durch Reaktion mit Alkali und Hypobromit oder Hypochlorit einführen.

Allen genannten Polymeren ist gemeinsam, daß sie wasserlöslich sind. Derartige Polymere sind handelsübliche produkte. Besonders geeignet als Zusatz zu den erfindungsgemäßen Waschmitteln sind die in Wasser stark basisch reagierenden Polyethylenimine und Polyamine beispiele für handelsübliche besonders geeignete Polyethylenimine sind Retaminol und für Polyamine, "Retaminol K", der Firma Bayer AG, Leverkusen, Bundesrepublik Deutschland. Beispiele für wasserlösliche Polymere aus Melamin beziehungsweise Harnstoff und Formaldehyd sind die Handelsprodukte "Pressal R 50 oder "Melan 125" der Firma Henkel, Düsseldorf, Bundesrepublik Deutschland. Weitere für die erfindungsgemäßen Waschmittel geeignete Polymere sind beispielsweise die in "Encylopedia of Polymer Science and Technology" John Wiley & Sons, Inc., New York, 1968, Vol. 9, S. 762 beschriebenen wasserlöslichen Polymere auf Basis von Alkylenimin, Acrylamid sowie Melamin bzw. Harnstoff und Formaldehyd. Ein Zusatz dieser Polymeren zu den erfindungsgemäßen Waschmitteln bewirkt in Kombination mit den oben genannten amino- und/oder amidogruppenhaltigen Polymeren eine Verstärkung des färbungsschonenden Effekts.

Die Konzentration der genannten Polymeren in einem erfindungsgemäßen Waschmittel auf Basis von nichtionischen, zwitterionischen oder amphoteren Tensiden liegt im Bereich von etwa 0,5 bis 50 Gew.-%. Die Anwendungskonzentration des Waschmittels liegt im Bereich von 1 bis 20 g/I Waschlauge, vorzugsweise im Bereich von 3 bis 15 g/I.

Als nichtionische Tenside sind Anlagerungsprodukte von 2-40, vorzugsweise 2-20 Mol Ethylenoxid an 1 Mol Fettalkohol oder Oxoalkohol, Alkylphenol, Fettsäure, Fettamin, Fettsäureamid oder Alkansulfonamid verwendbar. Besonders wichtig sind die Anlagerungsprodukte von 5-16 Mol Ethylenoxid an Kokos- oder Talgfettalkohole, an Oleylalkohol oder an sekundäre Alkohole mit 8-18, vorzugsweise 12 - 18 C-Atomen, sowie an Mono- oder Dialkylphenole mit 6 - 14 C-Atomen in den Alkylresten. Neben diesen wasserlöslichen Nonionics sind aber auch nicht beziehungsweise nicht vollständig wasserlösliche Polyglykolether mit 1 - 4 Ethylenglykoletherresten im Molekül von Interesse, insbesondere wenn sie zusammen mit wasserlöslichen nichtionischen oder anionischen Tensiden eingesetzt werden.

Weiterhin sind als nichtionische Tenside die wasserlöslichen, 20 - 250 Ethylenglykolethergruppen und 10 - 100 Propylenglykolethergruppen enthaltenden Anlagerungsprodukte von Ethylenoxid an Polypropylenglykol (= Pluronics (^{R}), Alkylendiamin-polypropylenglykol (= Tetronics (^{R}) und Alkylpolypropylenglykole mit 1 bis 10 Atomen in der Alkylkette brauchbar, in denen die Polypropylenglykolkette als hydrophober Rest fungiert.

Auch nichtionische Tenside vom Typ der Aminoxide oder Sulfoxide sind verwendbar.

Die zwitterionischen oder amphoteren Tenside enthalten im Molekül sowohl saure Gruppen, wie zum Beispiel die Carboxyl-, Sulfo-, Schwefelsäurehalbester-, Phosphono- oder Phosphorsäureteilestergruppen, als auch basische Gruppen, wie zum Beispiel Amino-, Imino- oder Ammoniumgruppierungen. Zwitterionische Verbindungen mit einer vierfach substituierten, d.h. quartären Ammoniumgruppe werden als Betaine bezeichnet, wenn sie im Molekül auch eine kovalent gebundene Säuregruppe besitzen und die positive und negative Ladung intramolekular ausgeglichen ist. Im weiteren Sinne gehören zur Klasse der Betaine auch die entsprechend substituierten quartären Phosphonium- und tertiären Sulfoniumverbindungen. Die oberflächenaktiven Betaine besitzen am Stickstoff im allgemeinen einen höhermolekularen aliphatischen Kohlenwasserstoffrest mit hyorophobem Charakter und zwei niedere Alkylreste mit 1 bis 3 Kohlenstoffatomen, die durch eine oder zwei Hyoroxylgruppen substituiert oder direkt oder über ein Heteroatom miteinander verbunden sein können. Die wasserlöslichmachende Carboxylat-, Sulfonat- oder Sulfatgruppe ist über den vierten Substituenten, der meist aus einem kurzkettigen, gegebenenfalls eine Doppelbindung oder eine Hydroxylgruppe aufweisenden aliphatischen Rest besteht, mit dem Ammoniumstickstoff verbunden. Als Tenside sind auch soiche Sulfonatbetaine geeignet, bei denen die anionische, wasserlöslichmachende Gruppe direkt an den langkettigen, für die Kapillaraktivität verantwortlichen hydrophoben Kohlenwasserstoffrest gebunden ist. Derartige Sulfobetaine lassen sich beispielsweise aus den aus C_{S}-C₂₀-a-Olefinen mit S0₃ herstellbaren Sultonen und einem tertiären Amin mit drei kurzkettigen aliphatischen Resten erhalten. Typische Vertreter derartiger oberflächenaktiver Betaine sind beispielsweise die Verbindungen 3-(N-Hexadecyl-N,N-dimethylammonio)propansulfonat; 3-(N-Talgalkyl-N,N-dimethylammonio)-2-hydroxypropansulfonat; 3-(N-Hexadecyl-N,N-bis (2-hydroxyethyf)-ammonio-2-hydroxypropylsulfat; 3-(N-Cocosalkyl-N,N-bis(2,3-dihydroxypropyl)-ammonio)propansulfonat; N-Tetradecyl-N,N-dimethylammonioacetat; N-Hexadecyl-N,N-bis(2,3-dinydroxypropyl)-ammonioacetat.

Beispiele für bevorzugte Tenside der erfindungsgemäßen Waschmittel sind Fettalkonolgemische mit 12 bis 18 C-Atomen, woran durchschnittlich 9,5 Mol Ethylenoxid angelagert sind.

Ein anderes Beispiel für die Tensidkomponente eines erfindungsgemäßen Waschmittels ist die folgende Kombination aus zwei verschiedenen nichtionischen Tensiden der Formel:

Diese Formel umfaßt Verbindungen, bei denen R^{l} eine geradkettige Alkylgruppe und R² zu 20 bis 75 Gewichtprozent - bezogen auf den dem Alkylpolyglykolether zugrunde liegenden Alkohol - eine C, - C₄ -Alkylgruppe und im übrigen Wasserstoff bedeuten, wobei die Gesamtzahl der Kohlenstotfatome in R¹ und R² 11 bis 15 beträgt, und n einen Wert von 5 bis 9 bedeutet, und wobei n so ausgewählt ist, daß der Ethylenoxidanteil des Alkylpolyglykolethers etwa 50 bis 65 Gewichtsprozent beträgt. Sie umfaßt ferner Verbindungen, bei denen R¹ eine geradkettige Alkylgruppe und R² entweder Wasserstoff, oder zu 20 bis 75 Gewichtsprozent - bezogen auf den dem Alkylpolyglykolether zugrunde liegenden Alkohol - eine C, - C₄ -Alkylgruppe und im übrigen Wasserstoff bedeutet, wobei die Gesamtzahl der Kohlenstoffatome in R¹ und R2 6 bis 10 beträgt und n einen Wert von 3 bis 8 bedeutet, und wobei n so ausgewählt ist, daß der Ethylenoxidanteil des Alkylpoiyglykolethers etwa 55 bis 70 Gewichtsprozent beträgt.

Das Mengenverhältnis der zuerst genannten Verbindungen in der Kombination zu den zuletzt genannten Verbindungen beträgt vorzugsweise 2: 1 bis 1: 2; die Menge der Tenside beträgt insgesamt 10 bis 30 Gewichtsprozent des erfindungsgemäßen Mittels. Bei den nichtionischen Tensiden der Formel handelt es sich um Fettalkohol- oder Oxoalkohol-Ethoxylate mit einer bestimmten Länge der Kohlenstoffkette und einem bestimmten Ethoxyiierungsgrad. Die genannten Tenside sind in der DE-A-2 817 834 näher beschrieben.

Gut brauchbar sind auch Anlagerungsprodukte von 6 bis 12 Mol Ethylenoxid an Oxoalkohole oder Alkylphehole mit 8 bis 12 C-Atomen in der Alkylgruppe. Auch Gemische der genannten nichtionischen Tenside untereinander oder mit zwitterionischen Tensioen sind gut brauchbar.

Die als Bleichmittel dienenden Aktivchlorverbindungen können anorganischer oder organischer Natur sein.

Zu den anorganischen Aktivchlorverbindungen gehören Alkalihypochlorite, die insbesondere in Form ihrer Mischsalze beziehungsweise Anlagerungsverbindungen an Orthophosphate oder an kondensierte Phosphate wie beispielsweise an Pyro- und Polyphosphate oder an Alkalisilikate verwandt werden können.

Als organische Aktivchlorverbindungen kommen insbesondere die N-Chlorverbindungen in Frage, bei denen ein oder zwei Chloratome an ein Stickstoffatom gebunden sind, wobei vorzugsweise die dritte Valenz der Stickstoffatome an eine negative Gruppe führt, insbesondere an eine CO- oder S0₂-Gruppe. Zu diesen Verbindungen gehören Dichlor- und Trichlorcyanursäure beziehungsweise deren Salze, chlorierte Alkylguanide oder Alkylbiguanide, oder Alkylbiguanide, chlorierte Hydantoine uno chlorierte Melamine.

Unter den als Bleichmittel dienenden, in Wasser H₂0 liefernden Verbindungen haben das Natriumperborattetrahydrat (NaB0₂. H₂0₂. 3 H₂0) und das -monohydrat (NaBO₂. H₂0₂) besondere Bedeutung. Es sind aber auch andere H₂O₂-liefernde Borate brauchbar, zum Beispiel der Perborax Na₂B₄0₇. 4 H₂0₂. Diese Verbindungen können teilweise over vollständig durch andere Aktivsauerstoffträger, insbesondere durch Peroxyhydrate, wie Peroxycarbonate (Na₂C0₃. 1,5 H₂0₂), Peroxypyrophospnate, Citratperhydrate, Harnstoff-H₂0₂- oder Melamin-H₂O₂-Verbindungen sowie persaure Salze, wie zum Beispiel Caroate (KHS0₅), Perbenzoate, Perazelainate oder Perphthalate ersetzt werden. Auch Wasserstoffperoxid (H₂0₂) selbst ist ein geeignetes Bleichmittel.

Es empfiehlt sich, übliche wasserlösliche und/oder wasserunlösliche Stabilisatoren für die Peroxyverbindungen zusammen mit diesen in Mengen von 0,25 - 10 Gewichtsprozent einzuarbeiten. Beispiele für geeignete Stabilisatoren sind Erdalkalimetallsilikate, wie Magnesiumsilikat, oder wasserlösliche organische Komplexbildner.

Um beim Waschen bereits bei Temperaturen unterhalb von 80°C, insbesondere im Bereich von 60 bis 40°C eine befriedigende Bleichwirkung zu erreichen, werden bevorzugt aktivatorhaitige Bleichkomponenten in die Präparate eingearbeitet. Als Aktivatoren für in Wasser H₂O₂ liefernde Perverbindungen dienen vor allem bestimmte, mit diesem H₂O₂-organische persäure bildende N-Acyl-, O-Acyl-Verbindungen.

Bei der Aktivierung der Perverbindungen durch die genannten N-Acyl- und 0-Acylverbindungen werden Carbonsäuren, wie zum Beispiel Essigsäure, Propionsäure, Benzoesäure frei, und es empfiehlt sich, zum Binden dieser Carbonsäuren entsprechende Alkalimengen zuzusetzen.

Bei wirksamen Aktivatoren ist eine Aktivierung bereits bei Einsatzmengen von 0,05 Mol Aktivator pro g-Atom Aktivsauerstoff zu erkennen. Bevorzugt arbeitet man mit 0,1 bis 1 Mol Aktivator; die Menge kann allerdings auf bis 2 Mol Aktivator pro g-Atom Aktivsauerstofi gesteigert werden. Beispiele für besonders geeignete Aktivatoren sind Tetraacetylglykoluril und Tetraacetylethylendiamin.

Erfindungsgemäße Waschmittel mit Aktivchlorverbindungen sind gegenüber den Aktivsauerstoff enthaltenden Mitteln bevorzugt.

Die erfindungsgemäßen Mittel können pulverförmig, flüssig oder pastös und dabei gerüststofffrei oder gerüststoffhaltig sein.

Als Gerüststoffe kommen anorganische und organische Verbindungen in Frage. Zu den anorganischen zählen Phosphate, vor allem das Natriumtripolyphosphat, sowie die wasserunlöslichen, feinteiligen Alumosilikate Zeolith A und Zeolith X. Organische Gerüststoffe sind die komplexbildenden Phosphonate, Polycarboxylate, Aminopolycarboxylate, die Salze von polymeren Carbonsäuren oder von Mischpolymerisaten aus Maleinsäureanhydrid und Ethylen, Propylen oder Vinyimethylether. Aminopolycarboxylate werden vorzugsweise flüssigen Mitteln als Schwermetallkomplexbildner zur Verbesserung der Lagerfähigkeit zugesetzt.

In den erfindungsgemäßen Präparaten können weiterhin Schmutzträger enthalten sein, die den von der Faser abgelösten Schmutz in der Flotte suspendiert halten und so das Vergrauen verhindern. Hierzu sind wasserlösliche Kolloide meist organischer Natur geeignet, wie beispielsweise die wasserlöslichen Salze polymerer Carbonsäuren, Leim, Gelatine, Salze von Ethercarbonsäuren oder Ethersulfonsäuren der Stärke oder Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich lösliche Stärkepräparate und andere als die oben genannten Stärkeprodukte verwenden, wie zum Beispiel abgebaute Stärke, Aldehyostärken und so weiter. Auch Polyvinylpyrrolidon ist brauchbar.

Die Bestandteile der erfindungsgemäßen Wasch- und Waschhilfsmittel, insbesondere die Gerüstsubstanzen werden meist so ausgewählt, daß die Präparate neutral bis deutlich alkalisch reagieren, so daß der pH-Wert einer 1 %igen Lösung des Präparates meist im Bereich von 7-12 liegt. Dabei haben Feinwaschmittel meist neutrale bis schwach alkalische Reaktion (pH-Wert = 7 - 9,5), während Einweich-, Vorwasch- und Kochwaschmittel stärker alkalisch (pH-Wert = 9,5 - 12, vorzugsweise 10 - 11,5) eingestellt sind.

Die Zusammensetzung der erfindungsgemäßen Mittel liegt vorzugsweise innerhalb der folgenden Grenzen:
5 bis 40 Gewichtsprozent nichtionische und/oder zwitterionische Tenside
0,5 bis 50 Gewichtsprozent wasserlösliche Polymere
1 bis 15 Gewichtsprozent Aktivchor/- oder Aktivsauer stoff in Form von Aktivchlor oder Aktivsauerstoff abgebenden Verbindungen
0 bis 40 Gewichtsprozent Gerüststoffe

Rest Aktivatoren und/oder Stabilisatoren für bleichende Verbindungen, übliche Waschmitteibestandteile in geringen Mengen, Füllstoffe, Wasser.

Das Gewichtsverhältnis von polymerer Verbindung zu Tensid betragt 1: 10 bis 5: 1, vorzugsweise 1: 5 bis 3: 1 und insbesondere 2: 1 bis 1: 1. Die in geringen Mengen gegebenenfalls vorhandenen üblichen Waschmittelbestandteile sind zum Beispiei Schmutzträger, Schwermetallkomplexoildner, optische Aufheller beispielsweise solche für Baumwolle oder synthetische Fasern, Lösungsmittel, hydrotrope Stoffe, vor allem für flüssige, aber auch für pastöse oder feste Präparate, Textilweichmacher, Farbstoffe, Duftstoffe oder Konservierungsstoffe. Außer in Waschmitteln kann die Kombination aus den genannten wasserlöslichen Polymeren und den Aktivchloroder Aktivsauerstoffverbindungen auch in färbungsschonenden, bleichenden Mitteln zum Vorwaschen, Einweichen oder zum ausschließlichen Bleichen eingesetzt werden. In den erfindungsgemäßen Mtteln sin die Aktivchlorverbindungen in einer solchen Konzentration enthalten, daß sie in den Behandlungsflotten zu einem Gehalt von 0,02 bis 2 g Aktivchlor pro Liter oder 0,2 bis 10 g Aktivsauerstoff pro Liter führen, wobei das Gewichtsverhältnis von polymeren Verbindungen zur Aktivchlor- oder Aktivsauerstoffmenge 5: 1 bis 1: 5, vorzugsweise 2: 1 bis 1: 2 beträgt.

Gegenstand der Erfindung ist ferner ein Verfahren zum Waschen und färbungsschonenden Bleichen von empfindlichen Textilien in wäßrigen Flotten, die wasserlösliche polymere Verbindungen sowie nichtionische Tenside oder Gemische aus nichtionischen und zwitterionischen Tensiden enthalten. Das Wasch- und Bleichverfahren ist dadurch gekennzeichnet, daß man die Textilien bei 30 bis 95 °C mit wäßrigen Flotten, enthaltend 1 bis 20 g, vorzugsweise 3 bis 16 g eines Waschmittels mit einem Gehalt an nichtionischen oder Gemischen aus nichtionischen und zwitterionischen Tensiden, synthetischen, wasserlöslichen amino- und/oder amidogruppenhaltigen Polymeren aus der Gruppe der Polyethylenimine, Polyamine, Polyaminamide und Polyacrylamide, Aktivchloroder Aktivsauerstoff- Bleichmitteln und an wasserlöslichen Melamin- oder Harnstoff-/Formaldehyd-Polymeren behandelt, wobei man das Mittel oder die einzelnen Bestandteile des Mittels in einer solchen Menge der wäßrigen Flotte zusetzt, dan in der Flotte pro Liter 0,02 bis 2 g Aktivchlor oder 0,2 bis 10 g Aktivsauerstoff enthalten sind.

### Beispiele

### Beispiele 1 bis 4

In einer Modellwaschlauge, Vie 0,25 g Tensid (C_{12/18}-Fettalkohol, kondensiert mit ca. 9,5 Mol Ethylenoxid) pro Liter enthielt, wurden die folgenden Prüftextilien bei 60° C, 18° d Wasserharte, 60 min lang gewaschen:
Rohnessel
Nessel, mit Tee angeschmutzt
Nessel, mit grünem Schwefelfarbstoff angefärbt

Die Teeanschmutzung dient als Indikator für die bleichende Wirkung der Waschmittel; der grüne Schwefelfarbstoff ist gegenüber Bleichmitteln empfindlich. Eine geringe oder keine Aufhellung des Farbstoffes stellt bei guter Entfernung der Teeanschmutzung ein Maß für die schonende Bleiche durch die erfindungsgemäßen Mittel dar.

Die Remissionswerte, gemessen mit einem Spektralphotometer, Typ: Zeiss Elrepho, Filter R 460, wurden vor und nach der Wäsche ermittelt (vergleiche die im Anschluß an Beispiel 6 aufgeführte Tabelle 1, Beispiel 2).

In gleicher Weise wurden die gleichen Prüftextilien in einer Modellwaschlauge gewaschen, die zusätzlich zu dem oben genannten Tensid 0,5 g Aktivchlor (als Natriumhypochlorit aus einer Bleich-Lauge mit 120 g Aktivchlor pro Liter) enthielt. Die Remissionswerte zeigen, daß die Teeanschmutzung entfernt wird und das Nesselgewebe nach der bleichenden Wäsche weißer ist als im Kohzustand. Erwartungsgemäß fand auch eine beträchtliche Aufhellung der grüngefärbten Probe statt (Beispiel 3).

Wurden die gleichen Textilien nun in gleicher Weise mit einem erfindungsgemäßen Mittel gewaschen, so daß die Waschlauge pro Liter
0,25 g C12/18-Fettalkohol + 9,5 Mol Ethylenoxid
0,5 g Aktivchlor (aus Natriumhypochlorit-Bleichlauge)
0,25 g einer ca. 25 %igen wäßrigen Lösung eines stark basisch reagierenden Polyamins ("Retaminol K", Bayer AG, Leverkusen, Bundesrepublik Deutschiand)
0,125 g eines niedermolekularen wasserlöslichen Melamin/Formaldehyd-Kondensationsproduktes (Molverhältnis 1: 3), "Melan 125', HENKEL, Düsseldorf, Bundesrepublik Deutschland)
0,125 g eines wasserlöslichen Kondensationsproduktes aus (Melamin/Harnstoff), Formaldehyd, "Pressal R 50", HENKEL, Düsseldorf, Bundesrepublik Deutschland

enthielt, erkannte man an den Remissionswerten, (Beispiel 4) daß die Reinigungs- und Bleichwirkung des erfindungsgemäßen Mittels mit Zusatz an wasserlöslichen Polymeren praktisch genauso gut war, wie die der polymerenfreien Waschlauge, daß aber durch den Polymeren-Zusatz die empfinaliche Grünfärbung in hohem Maße geschont wurde. Bei dem vergilbungsanfälligen Polyurethan-Elastomeren "Lycra" war zu beobachten, daß der Weißgrad nach der Wäsche mit dem erfindungsgemäßen Mittel höher war, als der Weißgrad nach der Wäsche mit einem bleichmittelhaitigen aber polymerenfreien Mittel und sogar höher war, als der Ausgangswert (Beispiele 3 und 4).

### Beispiele 5 und 6

In gleicher Weise wie im Beispiel 4 wurden in den Beispielen 5 und 6 die gleichen Prüftextilien mit Modellwaschlaugen gewaschen die hinsichtlich Tensid- und Aktivchlor-Gehalt der Waschlauge von Beispiel 3 entsprachen und pro Liter die folgenden polymeren Zusätze enthielten:

### Beispiel 5

0,25 g einer ca. 25 %igen wäßrigen Lösung eines in Wasser stark bis mäßig basisch reagierenden Polyethylenimins ("Retaminol E", Bayer AG, Leverkusen, Bundesrepublik Deutschland)
0,125 g eines niedermolekularen wasserlöslichen Melamin/Formaldehyd-Kondensationsproduktes (Molverhältnis 1: 3), "Melan 125", HENKEL, Düsseldorf, Bundesrepublik Deutschland)
0,125 g eines wasserlöslichen Kondensationsproduktes aus (Melamin/Harnstoff)/Formaldehyd, "Pressal R 50', HENKEL, Düsseldorf, Bundesrepublik Deutschland)

### Beispiel 6

0,25 g einer 20 bis 25 %igen wäßrigen Lösung eines schwach kationischen Polyamidamins aus mehrwertigen aliphatischen Säuren mit mehrwertigen aliphatischen Aminen ("Retaminol EC", Bayer AG, Leverkusen, Bundesrepublik Deutschland)
0,125 g eines niedermolekularen wasserlöslichen Melamin/Formaldehyd-Kondensationsproduktes (Molverhältnis 1: 3), "Melan 125", HENKEL, Düsseldorf, Bundesrepublik Deutschland)
0,125 g eines Wasserlöslichen Kondensationsproduktes aus (Melamin/Harnstof)/Formaldehyd, "Pressal R 50", HENKEL, Düsseldorf, Bundesrepublik Deutschland)

Aus den Remissionswerten, die an den Prüftextilien (Rohnessel und mit Tee angeschmutzte Nessel) erhalten wurden, ist zu erkennen, daß die reinigende und bleichende Wirkung der Polymere enthaltenden erfindungsgemäßen Mittel (Beispiele 4 bis 6) auf dem Niveau der polymerenfreien Mittel (Beispiel 3) liegt, daß aber der gegenüber Bleichmitteln empfindliche Schwefelgrün-Farbstoff bei Anwendung der erfindungsgemäßen Mittel in hohem Maße geschont wird und daß ferner der Weißgrad von Lycra bei Anwendung erfindungsgemäßer Mittel über dem Ausgangswert (Beispiel 1) liegt.

Vergleichbare Ergebnisse wurden auch erhalten, wenn man statt des Tensids der geschilderten Beispiele dieselbe Menge anderer nichtionische oder zwitterionische Tenside oder Tensidgemische einsetzte, beispielsweise ein 1:1-Gemisch aus C,_{4/}C,₅-Oxoalkohol-Ethoxylat mit durchschnittlich 58 Gewichtsprozent Ethylenoxid ("Dobanol 45-7", Shell) und C₁₀/C₁₂-Fettalkohol-Ethoxylat mit durchschnittlich 60 Gewichtsprozent Ethylenoxid ("Marlipal KF", Chemische Werke Hüls, Marl, Bundesrepublik Deutschland).

### Beispiele 7 bis 9

Die folgenden Beispiele beschreiben die Wirkung erfindungsgemäßer Mittel, die als bleichende Substanz Per-Verbindungen enthalten. Die Mittel weisen folgende Grundzusammensetzung auf:
7,0 Gewichtsprozent Talgfettalkohol + 11 Mol Etnylenoxid
28,0 Gewichtsprozent Natriumtripolyphosphat
15,0 Gewichtsprozent Natriumalumosilikat
2,5 Gewichtsprozent Natriumsilikat
1,5 Gewichtsprozent Magnesiumsilikat
35,0 Gewichtsprozent Natriumsulfat

Rest Wasser

Die zu prüfenden Textilien wurden in einer Waschlauge, die 5 g/I von diesem Waschmittel (Beispiel 7) und zusätzlich 5 g/I Natriumperborat-Tetrahydrat enthielt, bei 60 ° C ohne Zusatz (Beispiel 8) und mit Zusatz von den genannten wasserlöslichen Polymeren (Beispiel 9) gewaschen.

Die pro Liter Waschlauge zugesetzte Menge an Polymeren betrug:
0,25 g einer ca. 25 %igen wäßrigen Lösung eines stark basisch reagierenden Polyamins ("Retaminol K", Bayer AG, Leverkusen, Bundesrepublik Deutschland)
0,125 g eines niedermolekularen wasserlöslichen Melamin/Formaldehyd-Kondensationsproduktes (Molverhältnis 1: 3), ("Melan 125", HENKEL, Düsseldorf, Bundesrepublik Deutschland)
0,125 g eines wasserlöslichen Kondensationsproduktes aus Melamin/Harnstoff/Formaldehyd, ("Pressal R 50", HENKEL, Bundesrepublik Deutschland)

Die Prüftextilien waren mit Schweielgrün gefärbtes Nesselgewebe und graues Cordsamtgewebe aus Baumwolle.

Das Ergebnis der Waschversuche ist in Tabelle 2 enthalten.

Wie zu erkennen ist, wurden bei Anwendung der erfindungsgemäßen Mittel die Färbungen weitaus besser geschont als bei Anwendung der gleichen Mittel, die die wasserlöslichen Poiymeren nicht enthielten.

Ein vergleichbares Bild ergab sich, wenn man in der Waschlauge pro Liter 3 g Wasserstoffperoxid als bleichende Komponente einsetzte, oder wenn man das Talgfettalkohol-Ethoxylat durch Oxoalkohol- oder Alkylphenol-Ethoxylate in gleicher Menge ersetzte.

## Patentansprüche

1. Mittel zum Waschen und färbungsschonenden Bleichen mit einem Gehalt an nichtioniscnen Tensiden oder Gemischen aus nichtionischen und zwitterionischen Tensiden, wasserlöslichen Polymeren und bleichenden Verbindungen, dadurch gekennzeichnet, daß es wasserlösliche, synthetische, amino- und/oder amidogruppenhaltige Polymere aus der Gruppe der Polyethylenimine, Polyamine, Polyaminamide und Polyacrylamide zusammen mit Aktivchlor- oder Aktivsauerstoff-Bleichmitteln und mit wasserlöslichen Melamin- oder Harnstoff-/Formaldehyd-Polymeren enthält.

2. Mittel nach Anspruch 1, gekennzeichnet durch einen Gehalt an Polymeren aus der Gruppe der Polyethylenimine, Polyamine und Polyaminamide.

3. Mittel nach den Ansprüchen 1 bis 2, dadurch gekennzeichnet, daß es
5 - 40 Gew.% nichtionische Tenside oder Gemische aus nichtionischen und zwitterionischen Tensiden
0,5 - 50 Gew.% Polymere nach den Ansprüchen 1 bis 2
1 - 15 Gew.% Aktivchlor oder Aktivsauerstoff in-Form von Aktivchlor oder Aktivsauerstoff abgegebenden Verbindungen
0-40 Gew.% Gerüststoffe
Rest Aktivatoren, Stabilisatoren, übliche Waschmittelbestandteile in geringen Mengen, Füllstoffe, Wasser enthält.

4. Mittel nach den Ansprüchcn 1 bis 3, dadurch gekennzeichnet, daß das Gewichtsverhältnis von polymerer Verbindung nach den Ansprüchen 1 bis 2 zu Tensid 1: 10 bis 5: 1, vorzugsweise 1: 5 bis 3: 1 und insbesondere 2: 1 bis 1: 1 beträgt.

5. Mittel nach den Ansprüchen 1 bis 4, dadurch gekennzeichnet, daß das Gewichtsverhältnis von Polymeren nach den Ansprüchen 1 bis 2 zur Aktivchlor- oder Aktivsauerstoffmenge 5: 1 bis 1: 5, vorzugsweise 2: 1 bis 1: 2 beträgt.

6. Verfahren zum Waschen und färbungsschonenden Bleichen von Textilien in wäßrigen Flotten, die wasserlösliche polymere Verbindungen und nichtionische Tenside oder Gemische aus nichtionischen und zwitterionischen Tensiden enthalten, dadurch gekennzeichnet, daß man die Textilien mit wäßrigen Flotten, hergestellt durch Auflösen von 1 bis 20 g, vorzugsweise 3 bis 16 g Waschmittel nach den Ansprüchen 1 bis 5 in Wasser bei 30 bis 95 °C behandelt, mit der Maßgabe, daß man das Mittel oder die einzelnen Bestandteile des Mittels in dem Wasser in einer solchen Menge auflöst, daß die Flotte pro Liter 0,02 bis 2 g Aktiv-Chlor oder 0,2 bis 10 g Aktiv-Sauerstoff enthält.

## Claims

1. A preparation for washing and dye-preserving bleaching containing nonionic surfactants or mixtures of nonionic surfactants and zwitter-ionic surfactants, water-soluble polymers and bleaching compounds, characterized in that it contains water-soluble, synthetic polymers containing amino- and/or amido groups from the group comprising polyethylene imines, polyamines, polyamine amides and polyacrylamides together with active-chlorine or active-oxygen bleaches and water-soluble melamine or urea/formaldehyde polymers.

2. A preparation as claimed in Claim 1, characterized by a content of polymers from the group comprising polyethylene imines, polyamines and polyamine amides.

3. A preparation as claimed in Claims 1 and 2, characterized in that it contains from 5 to 40% by weight nonionic surfactants or mixtures of nonionic and zwitter-ionic surfactants from 0.5 to 50% by weight polymers according to Claims 1 and 2 from 1 to 15% by weight active chlorine or active oxygen in the form of compounds releasing active chlorine or active oxygen from 0 to 40% by weight builders remainder activators, stabilizers, standard detergent ingredients in small quantities, fillers, water.

4. A preparation as claimed in Claims 1 to 3, characterized in that the ratio by weight of polymeric compound according to Claims 1 and 2 to surfactant is from 1:10 to 5:1, preferably from 1:5 to 3:1 and more preferably from 2:1 to 1:1.

5. A preparation as claimed in Claims 1 to 4, characterized in that the ratio by weight of polymers according to Claims 1 and 2 to the quantity of active chlorine or active oxygen is from 5:1 to 1:5 and preferably from 2:1 to 1:2.

6. A process for washing and dye-preserving bleaching of fabrics in aqueous liquors containing water-soluble polymeric compounds and nonionic surfactants or mixtures of nonionic and zwitter-ionic surfactants, characterized in that the fabrics are treated with aqueous liquors prepared by dissolving 1 to 20 g and preferably 3 to 16 g of the preparation according to Claims 1 to 5 in water at 30 to 95°C, with the proviso that the preparation or the individual constituents of the preparation are dissolved in the water in such a quantity that the liquor contains from 0.02 to 2 g active chlorine or from 0.2 to 10 g active oxygen per liter.

## Revendications

1. Agent de lavage et de blanchiment ménageant la teinture, ayant une teneur en tensioactifs non ioniques ou en des mélanges de tensioactifs non ioniques et ioniques hybrides, en polymères solubles dans l'eau et en composés de blanchiment, caractérisé en ce qu'il contient des polymères hydrosolubles synthétiques contenant des groupes amino et/ou amido appartenant au groupe des polyéthylène imines, des polyamines, des polyaminamides et des polyacrylamides conjointement avec des agents de blanchiment à chlore actif ou à oxygène actif et avec des polymères solubles dans l'eau de mélamine ou urée/formaldéhyde.

2. Agent selon la revendication 1, caractérisé par une teneur en polymères du groupe des polyéthylène imines, polyamines et polyaminamides.

3. Agent selon les revendications 1 à 2, caractérisé en ce qu'il contient:
5 à 40 % en poids de tensioactifs non ioniques ou de mélanges des tensioactifs non ioniques et ioniques hybrides,
0,5 à 50 % en poids de polymères selon les revendications 1 à 2,
1 à 15 % en poids de chlore actif ou d'oxygène actif sous la forme de composés libérant du chlore actif ou de l'oxygène actif,
0 à 40 % en poids de substances builders,
le restant étant constitué par des activateurs, des stabilisateurs, des constituants ordinaires des agents de lavage en petites quantités, des charges, de l'eau.

4. Agent selon les revendications 1 à 3, caractérisé en ce que le rapport pondéral du composé polymère selon les revendications 1 à 2 envers le tensioactif s'élève à 1: 10 à 5: 1, de préférence à 1: 5 à 3: 1 et in particulier à 2: 1 à 1: 1.

5. Agent selon les revendications 1 à 4, caractérisé en ce que le rapport pondéral des polymères selon les revendications 1 à 2 envers la quantité de chlore actif ou d'oxygène actif est de 5: 1 à 1: 5, de préférence de 2: 1 à 1: 2.

6. Procédé de lavage et de blanchiment ménageant la teinture des textiles dans les bains aqueux qui contiennent des composés polymères solubles dans l'eau et des tensioactifs non ioniques ou des mélanges de tensioactifs non ioniques et ioniques hybrides, caractérisé en ce qu'on traite les textiles avec des bains aqueux, préparés par dissolution de 1 à 20 g, de préférence de 3 à 16 g d'agent de lavage conforme aux revendications 1 à 5 dans de l'eau à 30 à 95°C, avec comme mesure que l'on dissout l'agent ou les divers constituants de l'agent dans l'eau en une quantité pour que le bain contienne par litre 0,02 à 2 g de chlore actif ou 0,2 à 10 g d'oxygène actif.
